# EUROPÄISCHE PATENTSCHRIFT

(11) **EP 2 132 392 B1**
(45) Veröffentlichungstag und Bekanntmachung des Hinweises auf die Patenterteilung: **06.01.2016**
(21) Anmeldenummer: 08717537.8
(22) Anmeldetag: 07.03.2008
(51) Int. Cl.: E06B 3/52, E05D 15/56

(54) **HEBE-SCHIEBE-TÜR**
LIFTING-SLIDING DOOR
PORTE LEVANTE COULISSANTE

(30) Priorität: 08.03.2007 DE 102007011212
(43) Veröffentlichungstag der Anmeldung: 16.12.2009
(73) Patentinhaber: profine GmbH, 53840 Troisdorf (DE)
(72) Erfinder: BUCHMÜLLER, Klaus-Günter, 53757 Sankt Augustin (DE); SCHUSTER, Thomas, 66978 Leimen (DE)
(74) Vertreter: Wübken, Ludger
(86) Internationale Anmeldenummer: PCT/EP2008/052790
(87) Internationale Veröffentlichungsnummer: WO 2008/107487

(56) Entgegenhaltungen:
- EP-A- 1 298 272
- EP-A- 1 681 417
- DE-U1-202006 010 313

## Beschreibung

Die Erfindung betrifft eine Hebe-Schiebe-Tür mit wenigstens einem horizontal beweglichen Flügel und einem Rahmen mit wenigstens einer Laufschiene, wobei der Flügel der Hebe-Schiebe-Tür Mittel aufweist zum Anheben des Flügels in eine horizontal bewegliche erste Position und zum Absenken des Flügels in eine horizontal fixierte zweite Position, und wobei wenigstens ein im Flügel angeordneter Laufwagen zumindest eine in der angehobenen, horizontal beweglichen Position des Flügels auf der Laufschiene des Rahmens aufliegende Laufrolle aufweist.

### Technisches Gebiet

Hebe-Schiebe-Türen öffnen sich seitlich (horizontal) und laufen dabei auf einer unterhalb der Hebe-Schiebe-Tür angeordneten Laufschiene. Zum Öffnen werden sie in der Regel mit einem Drehgriff angehoben. Die geöffnete Tür lässt sich dann vor ein danebenliegendes Fensterteil schieben. Hebe-Schiebe-Türen lassen sich je nach Ausführung lediglich schieben oder auch zusätzlich kippen.

Entsprechend der baulichen Gestaltung können sie als zwei- oder mehrteilige Elemente ausgebildet sein. Dabei können alle Flügel oder nur ein Teil von ihnen verschiebbar sein. Hebe-Schiebe-Türen werden in zunehmendem Maße aus Kunststoff-Hohlkammerprofilen, insbesondere aus Hart-PVC (PVC-U) hergestellt, wobei die Hohlprofile in aller Regel eine relativ große Innenkammer zur Aufnahme eines Metall-Verstärkungsprofils aufweisen.

### Stand der Technik

Übliche Hebe-Schiebe-Türen weisen in den beweglichen Flügeln je zwei Laufwagen auf, die üblicherweise in den seitlichen Bereichen des unteren horizontalen Flügelprofils angeordnet sind. Jeder der Laufwagen verfügt in der Regel über je zwei Laufrollen, die zum Anheben des beweglichen Flügels über ein Getriebe abgesenkt und zum Absenken des beweglichen Flügels angehoben werden können. In der DE 20 2006 010 313 U1 und der EP 1681 417 A2 wird zusätzlich ein in den Laufwagen integriertes Abstützelement eingesetzt, das bei abgesenkter Hebe-Schiebe-Tür den beweglichen Flügel im Bereich der Laufwagen in Richtung senkrecht zur Verglasungsebene fixiert.

Bei größeren Flügelabmessungen derartiger Hebe-Schiebe-Türen besteht das Problem, dass bei hohen Windlasten und Schlagregenbeanspruchung der mittlere Bereich des beweglichen Flügels der Hebe-Schiebe-Tür, d. h. der Bereich zwischen den zwei Laufwagen, durch die Windlast in Richtung senkrecht auf die Verglasungsebene durchgebogen wird, so dass Schlagregen eindringen kann. Weiterhin weist der Mittenbereich einer Hebe-Schiebe-Tür, d. h. der Bereich, in dem bei geschlossener Tür das in der Türmitte angeordnete vertikale Flügelrahmenprofil des feststehenden Flügelrahmens und das in der Türmitte angeordnete vertikale Flügelprofil des beweglichen Flügelrahmenteils einander gegenüberstehen, bei höheren Windlasten ebenfalls Probleme in Bezug auf die Schlagregendichtigkeit auf, da der bewegliche Flügelrahmen in diesem Bereich lediglich durch den Laufwagen bzw. durch ein mit dem Laufwagen verbundenes Abstützelement in Richtung senkrecht zur Verglasungsebene geführt wird.

### Aufgabe

Aufgabe der vorliegenden Erfindung ist es daher, eine Hebe-Schiebe-Tür zur Verfügung zu stellen, die diese Probleme behebt, die also insbesondere in Bezug auf die Schlagregendichtigkeit bei geschlossener Tür verbessert ist.

### Darstellung der Erfindung

Die Erfindung löst diese Aufgabe durch die in den Ansprüchen 1 und 6 genannten Merkmale, d.h. bei einer gattungsgemäßen Hebe-Schiebe-Tür durch Mittel, die beim Absenken des Flügels eine Fixierung des Flügels in Richtung senkrecht zur Flügelebene bewirken, wobei diese Mittel als separates Bauteil ausgeführt, zwischen zwei Laufwagen und/oder neben dem bzw. den Laufwagen und/oder an der getriebeabgewandten vertikalen Stirnseite des beweglichen Flügels angeordnet und starr mit dem Flügel verbunden sind.

Als Mittel zur Fixierung des Flügels in abgesenkter Position wird insbesondere wenigstens ein Flügelpositionierer eingesetzt, der eine in Richtung auf die Laufschiene offene, etwa eine U-Form bildende Ausnehmung aufweist, so dass der Flügelpositionierer in abgesenkter Position des Flügels die unterhalb des Flügels angeordnete Laufschiene beidseitig wenigstens in Teilbereichen umgreift und so eine Fixierung des Flügels in Richtung senkrecht zur Flügel- bzw. Verglasungsebebene bewirkt. Der Flügelpositionierer ist als separates Bauteil ausgeführt und wird mit dem Flügelrahmen insbesondere durch Schrauben verbunden.

Soweit im bewegliche Flügel zwei Laufwagen befestigt sind, wird nach einer bevorzugten Ausführung der Erfindung wenigstens ein Flügelpositionierer an der Unterseite des Flügels in dem Bereich zwischen den Laufwagen - insbesondere mittig - angeordnet. Die nach unten gerichtete Längsseite des Flügelpositionierers besitzt dabei im Querschnitt eine U-Form. Diese Positionierung eines erfindungsgemäßen Flügelpositionierers ist insbesondere bei relativ breiten beweglichen Flügeln, ins\ besondere bei Breiten von mehr als 1,2 m, besonders bevorzugt von mehr als 1,5 m, sinnvoll.

Bei Hebe-Schiebe-Türen, bei denen die Rollen der Laufwagen in der abgesenkten Position des horizontal beweglichen Flügels vollständig von der Laufschiene abheben, wie es beispielsweise bei sogenannten barrierefreien Schwellen der Fall sein kann, können auch alternativ oder zusätzlich unmittelbar neben den Laufwagen zwei relativ kurze, waagerecht angeordnete Flügelpositionierer angeordnet werden, um den beweglichen Flügel im abgesenkten Zustand im Bereich dieser Laufwagen zu fixieren. Nach einer weiteren bevorzugten Ausgestaltung der Erfindung wird alternativ oder bevorzugt zusätzlich an der getriebeabgewandten vertikalen Stirnseite des beweglichen Flügels ein Flügelpositionierer im Bereich der unteren Ecke des Flügels angeordnet. Die nach unten gerichtete Stirnseite des Flügelpositionierers weist dabei im Querschnitt eine U-Form auf. Soweit das vertikal verlaufende Flügelprofil - wie üblich - mit einem Metallprofil verstärkt ist, kann der Flügelpositionierer in einer stirnseitigen Nut des vertikalen Flügelprofils so mittels Schrauben befestigt sein, dass wenigstens eine, bevorzugt wenigstens zwei der Schrauben bis in das Metallprofil ragen. Hierdurch wird eine wesentlich höhere Festigkeit und Steifigkeit erreicht, da die Windlast über den relativ massiv ausgebildeten Flügelpositionierer direkt in das Verstärkungsprofil geleitet wird.

Der erfindungsgemäß verwendete Flügelpositionierer kann aus Metall, insbesondere Metalldruckguss, bevorzugt aber aus Kunststoff hergestellt werden. Er besitzt bevorzugt eine Außenkontur, die in die ohnehin bei den Kunststoffprofilen des Flügels der Hebe-Schiebe-Tür im Stirnbereich vorhandenen Nuten eingesetzt werden kann und so seitlich gehalten wird. Zusätzlich befinden sich im Flügelpositionierer bevorzugt mehrere Löcher, durch die entsprechende Schrauben zur Befestigung am Flügelrahmenprofil geführt werden können. Alternativ oder zusätzlich kann der erfindungsgemäss verwendete Flügelpositionierer auch mit dem Flügelprofil verklebt oder verrastet werden.

### Kurze Beschreibung der Zeichnung

Die Erfindung wird nachfolgend anhand eines Ausführungsbeispiels sowie der Zeichnung näher erläutert. Es zeigen dabei:
- Fig. 1: eine Ansicht einer Hebe-Schiebe-Tür von innen;
- Fig. 2: einen Vertikalschnitt gemäß Linie AA;
- Fig. 3: einen Vertikalschnitt durch den angehobenen Flügel (Schnitt CC) ;
- Fig. 4: einen Horizontalschnitt durch den Mittelbereich (Schnitt BB);
- Fig. 5: ein Schnitt und drei Ansichten eines erfindungsgemäßen Flügelpositionierers.

### Bester Weg zur Ausführung der Erfindung

In Fig. 1 ist eine Ansicht einer erfindungsgemäßen Hebe-Schiebe-Tür 1 mit dem Rahmen 4 dargestellt. Eine derartige Hebe-Schiebe-Tür 1 wird üblicherweise zum Verschließen einer Maueröffnung, beispielsweise als Terrassentür, eingesetzt. Der linke Flügel ist dabei als beweglicher Flügel 2 und der rechte Flügel als Festflügel 3 ausgeführt. Die Flügelrahmen und die seitlichen und oberen Holme des Blendrahmens sind aus Hart-PVC-Hohlkammerprofilen hergestellt. Mit Hilfe des Griffs 21 und dem nicht näher dargestellten Getriebe werden zum Öffnen des beweglichen Flügels 2 die Laufrollen 23 der Laufwagen 22 - siehe Fig. 3 - abgesenkt und dabei der bewegliche Flügel 2 angehoben, so dass der bewegliche Flügel 2 über die Laufrollen 23 auf der Laufschiene 6 gerollt werden kann.

In Fig. 2 ist der bewegliche Flügel 2 in abgesenkter Position, d. h. insbesondere bei geschlossener Hebe-Schiebe-Tür 1, dargestellt. In abgesenkter Position liegt der bewegliche Flügel 2 somit über die Dichtungen 25 auf der Schwelle 5 auf. Die Schwelle 5 besteht, wie in Fig. 2 und 3 dargestellt, im Wesentlichen aus einem Aluminium-Grundkörper 7, dem Kunststoff-Grundkörper 8, dem Schwellendeckel 9 und der Laufschiene 6, die in an sich bekannter Weise mit dem Kunststoff-Grundkörper 8 verrastet ist. Das untere horizontale Flügelprofil 10 ist in an sich bekannter Weise mit dem Versteifungsprofil 15 aus Aluminium verstärkt.

Wie in Fig. 1 angedeutet, weist das untere Flügelprofil 10 des beweglichen Flügels 2 etwa in der Mitte, d. h. zwischen den beiden in Fig. 1 nicht dargestellten Laufwagen 22, den erfindungsgemäßen Flügelpositionierer 16 auf. Dieser Flügelpositionierer 16 ist in Fig. 5 in drei Ansichten und einem Schnitt im Detail dargestellt. Es handelt sich dabei um einen länglichen Körper, der in Längsrichtung auf seiner Unterseite eine sich über die gesamte Länge erstreckende Nut 20 aufweist, so dass der Flügelpositionierer 16 im Querschnitt in diesem Bereich etwa eine U-Form bildet. Diese Nut 20 entspricht in ihrer Breite genau der Breite des Laufbahnsteges 11. In abgesenktem Zustand des beweglichen Flügels 2 umgreift diese Nut 20 somit den Laufbahnsteg 11 formschlüssig und überträgt senkrecht zur Flügelebene angreifende Kräfte auf den Flügel 2.

Wie aus Fig. 3 ersichtlich, wird der starr mit dem beweglichen Flügel 2 verbundene Flügelpositionierer 16 beim Anheben des Flügels 2 ebenfalls mit angehoben, so dass der Flügel 2 nunmehr über die Laufrollen 23 frei beweglich ist.

In Fig. 4 ist der sogenannte Mittenbereich 24 der Hebe-Schiebe-Tür 1 im Horizontalschnitt dargestellt mit dem Festflügelprofil 10", dem Flügelprofil 10' des beweglichen Flügels 2 und den Stahlverstärkungen 14 und 14'. Die beiden Mittelverschlussprofile 12 und 12' sind über die Klemmnippel-Schrauben 26 mit den Flügelprofil 10' und 10" verrastet und stützen und dichten sich über Dichtungen 13, 13' gegenseitig ab. Zur Führung und Erhöhung der Steifigkeit in diesem Mittenbereich 24 bei abgesenktem beweglichen Flügel 2 ist der zweite Flügelpositionierer 16' vorgesehen, der in diesem Bereich vertikal angeordnet ist. Zwei der vier in den Befestigungslöchern 19 versenkten Verschraubungen ragen dabei, wie in Fig. 4 angedeutet, durch die Wandung der mittleren Hohlkammer des Flügelprofils 10" bis in die Stahlverstärkung 14, so dass hierdurch eine äußerst belastbare Verankerung des Flügelpositionierers 16' gegeben ist.

Der Flügelpositionierer 16' weist zur - in abgesenktem Zustand - formschlüssigen Umklammerung des Laufbahnsteges 11 der Laufschiene 6 an seiner Stirnseite 17 die Nut 18 auf, die auf der Unterseite des Flügels 2 soweit hervorragt, dass sie bei angehobenem Flügel 2 die Laufschiene 6 freigibt und bei abgesenktem Flügel 2 die Laufschiene 6 fixiert.

### Legende

- 1: Hebe-Schiebe-Tür
- 2: beweglicher Flügel
- 3: Festflügel
- 4: Rahmen
- 5: Schwelle
- 6: Laufschiene
- 7: Grundkörper Schwelle (Aluminium)
- 8: Grundkörper Schwelle (Kunststoff)
- 9: Schwellendeckel
- 10, 10', 10": Flügelprofil
- 11: Laufbahnsteg
- 12,12': Mittelverschlussprofil
- 13,13': Dichtungen
- 14,14': Stahlverstärkung
- 15: Versteifungsprofil
- 16,16': Flügelpositionierer
- 17: Stirnseite
- 18: Nut Stirnseite
- 19: Befestigungslöcher
- 20: Nut Unterseite
- 21: Griff
- 22: Laufwagen
- 23: Laufrolle
- 24: Mittenbereich
- 25: Dichtung
- 26: Klemmnippel-Schrauben

## Patentansprüche

1. Hebe-Schiebe-Tür (1)
- mit wenigstens einem horizontal beweglichen Flügel (2)
- und einem Rahmen (4) mit wenigstens einer unterhalb des beweglichen Flügels (2) angeordneten Laufschiene (6),
- wobei der Flügel (2) der Hebe-Schiebe-Tür (1) Mittel aufweist zum Anheben des Flügels (2) in eine horizontal bewegliche erste Position und zum Absenken des Flügels (2) in eine horizontal fixierte zweite Position,
- wobei der bewegliche Flügel (2) wenigstens einen Laufwagen (22) mit wenigstens einer Laufrolle (23) aufweist,
- wobei zumindest in der angehobenen, horizontal beweglichen Position des Flügels (2) wenigstens eine Laufrolle (23) auf der Laufschiene (6) des Rahmens (4) aufliegt,
- sowie mit Mitteln, die beim Absenken des Flügels (2) eine Fixierung des Flügels (2) in Richtung senkrecht zur Flügelebene bewirken,
**dadurch gekennzeichnet, dass** die Mittel zur Fixierung des Flügels (2) in Richtung senkrecht zur Flügelebene
- als separates Bauteil ausgeführt,
- zwischen zwei Laufwagen (22) und/oder
- neben dem bzw. den Laufwagen (22) und/oder
- an der getriebeabgewandten vertikalen Stirnseite des beweglichen Flügels (2)
angeordnet und
- starr mit dem Flügel (2) verbunden sind.

2. Hebe-Schiebe-Tür (1) nach Anspruch 1, ***dadurch gekennzeichnet, dass*** die Mittel zur Fixierung des beweglichen Flügels (2) in abgesenkter Position wenigstens einen Flügelpositionierer (16, 16') umfassen, der eine in Richtung auf die Laufschiene (6) offene, etwa eine U-Form bildende Ausnehmung aufweist, so dass der Flügelpositionierer (16, 16') bei abgesenkter Position des beweglichen Flügels (2) die Laufschiene (6) beidseitig wenigstens in Teilbereichen umgreift.

3. Hebe-Schiebe-Tür (1) nach Anspruch 2, ***dadurch gekennzeichnet, dass*** der bewegliche Flügel (2) zwei bewegliche Laufwagen (22) aufweist und dass wenigstens ein Flügelpositionierer (16) an der Unterseite des Flügels (2) in dem Bereich zwischen den Laufwagen (22) angeordnet ist.

4. Hebe-Schiebe-Tür (1) nach einem der Ansprüche 1 bis 3, ***dadurch gekennzeichnet, dass*** wenigstens ein Flügelpositionierer (16') an einer der vertikalen Stirnseiten des beweglichen Flügels (2) im Bereich der unteren Ecke des Flügels (2) angeordnet ist, wobei die nach unten gerichtete Stirnseite des Flügelpositionierers (16') im Querschnitt eine U-Form aufweist.

5. Hebe-Schiebe-Tür (1) nach Anspruch 4, ***dadurch gekennzeichnet, dass*** das vertikal verlaufende Flügelprofil (10') mit einem Metallprofil (14) verstärkt ist und der Flügelpositionierer (16) in einer stirnseitigen Nut des vertikalen Flügelprofils (10') so mittels Schrauben befestigt ist, dass wenigstens eine der Schrauben bis in das Metallprofil (14) ragt.

6. Verwendung eines Flügelpositionierer (16, 16') in einer Hebe-Schiebe-Tür (1) nach einem der Ansprüche 1 bis 5, ***dadurch gekennzeichnet, dass*** der Flügelpositionierer (16, 16') als separates Bauteil ausgeführt ist und an einer der Längsseiten und/oder an wenigstens einer seiner Stirnseiten (17) im Querschnitt eine U-Form aufweist.

7. Verwendung eines Flügelpositionierer (16, 16') nach Anspruch 6, ***dadurch gekennzeichnet, dass*** der Flügelpositionierer (16, 16') an wenigstens einer seiner Stirnseiten (17) im Querschnitt eine U-Form aufweist.

## Claims

1. Lift and slide door (1)
- having at least one horizontally movable leaf (2),
- and having a frame (4) with at least one running rail (6) arranged beneath the movable leaf (2),
- wherein the leaf (2) of the lift and slide door (1) has means for raising the leaf (2) into a horizontally movable, first position and for lowering the leaf (2) into a horizontally fixed, second position,
- wherein the movable leaf (2) has at least one carriage (22) with at least one running roller (23),
- wherein, at least in the raised, horizontally movable position of the leaf (2), at least one running roller (23) rests on the running rail (6) of the frame (4),
- and also having means which, when the leaf (2) is lowered, cause the leaf (2) to be fixed in a direction perpendicular to the leaf plane,
***characterized in that*** the means for fixing the leaf (2) in a direction perpendicular to the leaf plane
- are configured in the form of a separate component,
- are arranged
- between two carriages (22) and/or
- alongside the carriage or carriages (22) and/or
- on that vertical end side of the movable leaf (2) which is directed away from the gear mechanism, and
- are connected rigidly to the leaf (2).

2. Lift and slide door (1) according to Claim 1, ***characterized in that*** the means for fixing the movable leaf (2) in the lowered position comprise at least one leaf positioner (16, 16'), which has more or less a U-shaped aperture, which is open in the direction of the running rail (6), and therefore the leaf positioner (16, 16'), in the lowered position of the movable leaf (2), engages around the running rail (6) on either side at least in certain sub-regions.

3. Lift and slide door (1) according to Claim 2, ***characterized in that*** the movable leaf (2) has two movable carriages (22), and **in that** at least one leaf positioner (16) is arranged on the underside of the leaf (2), in the region between the carriages (22).

4. Lift and slide door (1) according to one of Claims 1 to 3, ***characterized in that*** at least one leaf positioner (16') is arranged on one of the vertical end sides of the movable leaf (2), in the region of the lower corner of the leaf (2), wherein the downwardly directed end side of the leaf positioner (16') is U-shaped in cross section.

5. Lift and slide door (1) according to Claim 4, ***characterized in that*** the vertically running leaf profile (10') is reinforced by a metal profile (14) and the leaf positioner (16) is fastened in an end groove of the vertical leaf profile (10') by means of screws such that at least one of the screws projects into the metal profile (14).

6. Use of a leaf positioner (16, 16') in a lift and slide door (1) according to one of Claims 1 to 5, ***characterized in that*** the leaf positioner (16, 16') is configured in the form of a separate component and is U-shaped in cross section on one of the longitudinal sides and/or on at least one of its end sides (17).

7. Use of a leaf positioner (16, 16') according to Claim 6, ***characterized in that*** the leaf positioner (16, 16') is U-shaped in cross section on at least one of its end sides (17).

## Revendications

1. Porte levante-coulissante (1)
- comprenant au moins un vantail mobile horizontalement (2)
- et un cadre (4) avec au moins un rail de guidage (6) disposé sous le vantail mobile (2),
- le vantail (2) de la porte levante-coulissante (1) présentant des moyens pour soulever le vantail (2) dans une première position mobile horizontalement et pour abaisser le vantail (2) dans une deuxième position fixée horizontalement,
- le vantail mobile (2) présentant au moins un chariot de roulement (22) avec au moins un galet de roulement (23),
- au moins un galet de roulement (23) reposant sur le rail de guidage (6) du cadre (4) au moins dans la position mobile horizontalement soulevée du vantail (2),
- et comprenant des moyens qui, lors de l'abaissement du vantail (2), provoquent la fixation du vantail (2) dans la direction perpendiculaire au plan du vantail,
**caractérisée en ce que** les moyens pour la fixation du vantail (2) dans la direction perpendiculaire au plan du vantail
- sont réalisés sous forme de composant séparé,
- sont disposés
- entre deux chariots de roulement (22) et/ou
- à côté du ou des chariots de roulement (22) et/ou
- sur le côté frontal vertical opposé au mécanisme du vantail mobile (2) et
- sont connectés rigidement au vantail (2).

2. Porte levante-coulissante (1) selon la revendication 1, **caractérisée en ce que** les moyens pour la fixation du vantail mobile (2) dans la position abaisée comprennent au moins un dispositif de positionnement de vantail (16, 16') qui présente un évidement ouvert dans la direction du rail de guidage (6), formant approximativement une forme en U, de telle sorte que le dispositif de positionnement de vantail (16, 16'), dans la position abaissée du vantail mobile (2), vienne en prise au moins dans des régions partielles de chaque côté autour du rail de guidage (6).

3. Porte levante-coulissante (1) selon la revendication 2, **caractérisée en ce que** le vantail mobile (2) présente deux chariots de roulement mobiles (22) et **en ce qu'**au moins un dispositif de positionnement de vantail (16) est disposé au niveau du côté inférieur du vantail (2) dans la région entre les chariots de roulement (22).

4. Porte levante-coulissante (1) selon l'une quelconque des revendications 1 à 3, **caractérisée en ce qu'**au moins un dispositif de positionnement de vantail (16') est disposé au niveau de l'un des côtés frontaux verticaux du vantail mobile (2) dans la région du coin inférieur du vantail (2), le côté frontal orienté vers le bas du dispositif de positionnement de vantail (16') présentant une section transversale en forme de U.

5. Porte levante-coulissante (1) selon la revendication 4, **caractérisée en ce que** le profilé de vantail s'étendant verticalement (10') est renforcé avec un profilé métallique (14) et le dispositif de positionnement de vantail (16) est fixé dans une rainure frontale du profilé de vantail vertical (10') au moyen de vis de telle sorte qu'au moins l'une des vis pénètre jusque dans le profilé métallique (14).

6. Utilisation d'un dispositif de positionnement de vantail (16, 16') dans une porte levante-coulissante (1) selon l'une quelconque des revendications 1 à 5, **caractérisée en ce que** le dispositif de positionnement de vantail (16, 16') est réalisé sous forme de composant séparé et présente, au niveau de l'un des côtés longitudinaux et/ou niveau d'au moins l'un de ses côtés frontaux (17), une section transversale en forme de U.

7. Utilisation d'un dispositif de positionnement de vantail (16, 16') selon la revendication 6, **caractérisée en ce que** le dispositif de positionnement de vantail (16, 16') présente, au niveau d'au moins l'un de ses côtés frontaux (17), une section transversale en forme de U.
